# EUROPÄISCHE PATENTSCHRIFT

(11) **EP 0 005 692 B1**
(45) Veröffentlichungstag und Bekanntmachung des Hinweises auf die Patenterteilung: **08.07.1981**
(21) Anmeldenummer: 79890006.4
(22) Anmeldetag: 21.05.1979
(51) Int. Cl.: C21C 5/40

(54) **Konverteranlage mit einem kippbaren Konverter**
Conversion installation with a tiltable converter
Installation de conversion de métal avec un convertisseur basculant

(30) Priorität: 24.05.1978 AT 3769/78
(43) Veröffentlichungstag der Anmeldung: 28.11.1979
(73) Patentinhaber: VOEST-ALPINE Aktiengesellschaft, A-4010 Linz (AT)
(72) Erfinder: Laimer, Friedrich, A-4320 Perg (AT)
(74) Vertreter: Wolfram, Gustav, Dipl.-Ing.

## Beschreibung

Die Erfindung betrifft eine Konverteranlage mit mindestens einem kippbaren Konverter, welcher von einem Gehäuse umgeben ist, an dessen Decke eine Hauptabzugsleitung zum Ableiten von Frischgasen angeschlossen ist, wobei ein Teil des Gehäuses an einer Chargiereinrichtung befestigt und mit dieser verfahrbar ist.

Beim Betrieb eines Stahlwerkskonverters treten während des Frischens Abgase aus der Konvertermündung aus, die hauptsächlich aus Kohlenoxiden und mitgeführten FeO-Teilchen bestehen. Diese auch als Hauptemissionen bezeichneten Abgase müssen gereinigt und eventuell die darin enthaltene Energie gewonnen werden, bevor sie in die Atmosphäre abgelassen werden dürfen. Auch beim Chargieren eines Konverters mit Schrott und Roheisen und beim Abstich des flüssigen Stahles in die Gießpfanne kommt es zu einer mitunter starken Rauchentwicklung, wobei diese Abgase als Nebenemissionen bezeichnet werden. Eine noch stärkere Belastung durch Rauch- und Qualmentwicklung ist in Stahlwerken mit bodenblasenden Konvertern, z.B. bei Durchführung des OBM-Verfahrens gegeben, da die Einführung von Hilfsstoffen in die Bodendüsen Auswürfe in Form von Funkenregen verursacht.

In neuerer Zeit und in höher entwickelten Industrie-ländern bestehen strenge Vorschriften zur Vermeidung bzw. zur Herabsetzung der Emissionen und ebenso Vorschriften für die Erhöhung der Sicherheit des Betriebspersonales. Die bekannten Einrichtungen zum Ableiten von Konverterabgasen werden diesen erhöhten Anforderungen nicht gerecht.

Die bekannten Einrichtungen zum Ableiten der Abgase umfassen Abdeckhauben, die die Konvertermündung umgeben und an Abzugsleitungen angeschlossen sind, die weder die Hauptemissionen noch die Nebenemissionen verläßlich aufnehmen können. Es ist auch eine Einrichtung bekannt geworden (DE-A-22 33 443), bei der ein Stahlwerkskonverter allseitig mit geringem, jedoch eine Kippbewegung zulassendem Abstand eingebaut ist. Die Chargierung des Konverters erfolgt durch eine seitliche Öffnung, in die die Schnauze des Chargierbehälters oder eine Chargierrinne einführbar ist. Während des Chargierens bleibt die Chargieröffnung offen, und es ist daher nicht zu verhindern, daß die Schadstoffe der Nebenemissionen auch durch die Chargieröffnung austreten, in die Atmosphäre gelangen und die Sicherheit gefährden. Diese Gefahr ist besonders bei OBM-Konvertern bei Beaufschlagung der Bodendüsen vorhanden.

Weiters ist eine Anlage bekannt (AT-B-329.895), bei der ein ortsfester Schmelzofen, insbesondere ein Elektro-Lichtbogenofen von einem Gehäuse umgeben ist, wobei der Ofen von einem Kran überfahrbar ist. An dem Kran sind in Abständen voneinander Bleche befestigt, die beim Ein- und Ausfahren des Kranes wechselweise eine Gehäuseöffnung schließen. Solche Einrichtungen sind jedoch für Konverteranlagen, bei denen große Mengen von Abgasen während der Frischphase entstehen, nicht geeignet. Leitstungsfähige Konverteranlagen müssen zwei Abzugsleitungen, u. zw. für die Primär- und für die Sekundäremissionen, aufweisen.

Die Erfindung bezweckt die Vermeidung der geschilderten Nachteile und stellt sich die Aufgabe, eine Konverteranlage zu schaffen, bei der sowohl die während des Frischens als auch während des Chargierens und Abgießens entstehenden Gase sicher erfaßt werden und ein Austritt dieser Gase aus der Anlage in die Halle zuverlässig vermieden wird, wobei gegebenenfalls der Chargierkran für mehrere nebeneinander stehende Konverter einsetzbar ist.

Diese Aufgabe wird erfindungsgemäß dadurch gelöst, daß die Chargiereinrichtung als ein in Hallenlängsrichtung, d.h. in Richtung der Kippachse des bzw. der Konverter verfahrbarer Portalkran ausgebildet ist, an dem ein zellenförmiger Gehäuseteil befestigt ist, der konverterseitig offen ist und in der Decke eine Gasabzugsöffnung aufweist, sonst jedoch geschlossen ist, wobei in der Chargierstellung und gegebenenfalls auch in der Abgießstellung der zellenförmige Teil das Gehäuse schließt und die Abzugsöffnung in der Decke unterhalb einer Nebenabzugsleitung zum Ableiten der Sekundäremissionen zu stehen kommt.

Zweckmäßig ist der Kran ein Halbportalkran und auf der Arbeitsbühne und einem Zwischenkranbahnträger, der an der Gehäusedecke angeordnet ist, gelagert.

Zur Aufnahme von auf der Arbeitsbühne abgestellten Chargierbehältern od. dgl. mit Hilfe des Hubwerkes des Halbportalkranes können die Zellenwände mehrteilig ausgebildet sein, wobei ein Wandteil zum seitlichen Einbringen des Chargierbehälters beweglich ist.

Eine weitere günstige Möglichkeit zum Aufnehmen von Chargierbehältern besteht darin, daß in der Arbeitsbühne eine Öffnung zum Anheben von Chargierbehältern od. dgl. mit Hilfe des Hubwerkes des Portalkranes vom Hüttenflur vorgesehen ist.

Die Erfindung ist in der Zeichnung anhand eines Ausführungsbeispieles näher erläutert, wobei Fig. 1 eine Seitenansicht der Konverteranlage bei abgenommenen Gehäuseseitenwänden im Schnitt gemäß I-I in Fig. 3 zeigt; Fig. 2 stellt eine Vorderansicht des zellenförmigen Teiles des Gehäuses bei abgenommener Vorderwand gemäß 11-11 in Fig. 1 und den Anschluß der Abzugsöffnung an die Nebenabzugsleitung dar; Fig. 3 zeigt die Anlage im Grundriß gemäß 111-111 in Fig. 1; Fig. 4 veranschaulicht in Seitenansicht einen Chargierbehälter auf der Arbeitsbühne nach Anheben eines Zellenwandteiles; Fig. 5 zeigt in Seitenansicht einen vom Hüttenflur durch eine Öffnung in der Arbeitsbühne aufzunehmenden Chargierbehälter.

In Fig. 1 ist ein um eine waagrechte Achse kippbarer Konverter 1 von einem Gehäuse 2 umgeben, an dessen Deckel 3 eine Hauptabzugsleitung 4 zum Ableiten der während des Frischens entstehenden Hauptemissionen angeschlossen ist. An einem in Hallenlängsrichtung verfahrbaren Halbportalkran 5 ist ein zellenförmiger Teil 6 befestigt, der im Grundriß etwa U-förmig gestaltet sein kann und an der Konverterseite 7 offen ist. Dieser Teil 6 weist in der Decke 8 eine Öffnung 9 auf. In der in den Fig. 1 bis 3 gezeigten Stellung schließen die Zellenseitenwände 10 und 10' an eine Wand 11, sodaß das Gehäuse seitlich allseits geschlossen ist, wobei die Deckenöffnung 9 des zellenförmigen Teiles 6 unterhalb der Nebenabzugsleitung 12 zu stehen kommt und den Anschluß zu dieser herstellt. Diese Nebenabzugsleitung 12 kann in die Hauptabzugsleitung 4 münden, wobei die Abgase einer gemeinsamen Filteranlage zugeführt werden können. Der Halbportalkran 5 ist auf der Arbeitsbühne 13 und einem Zwischenkranbahnträger 14, der an der Gehäusedecke 3 befestigt ist, mittels Rollen 15, 15' gelagert. Er ist zwischen Beladestationen und der Chargierstellung oder mehreren Chargierstellungen bei einer Mehrzahl von Konvertern in Hallenlängsrichtung verfahrbar. Der im Ausführungsbeispiel als Pfanne ausgebildete (mit vollen Linien gezeichnete) Chargierbehälter 16 hängt an der Laufkatze 17 und ist mit einem Hubwerk 18 in die Chargierposition kippbar. Oberhalb der Nebenabzugsleitung 12 ist die Kranbahn 19 für den Hallenlaufkran 20 vorgesehen, der durch den Betrieb des ihn unterfahrenden Halbportalkranes nicht behindert wird.

Wie in den Fig. 2 bis 4 dargestellt ist, ist eine Seitenwand 10 des zellenförmigen Teiles 6 zweiteilig ausgebildet, wobei der untere Teile als heb-und senkbare Tür 21 ausgebildet ist. Bei Anheben der Tür kann der Halbportalkran 5 mit dem daran befestigten zellenförmigen Teil 6 einen auf der Arbeitsbühne 13 abgestellten Chargierbehälter 16 überfahren und aufnehmen.

Gemäß Fig. 5 befindet sich in der Arbeitsbühne 13 eine Öffnung 22. Bei dieser Variante kann ein auf Hüttenflur 23 abgestellter Chargierbehälter 16 mit dem Hubwerk 18 von unten aufgenommen und dann in die Chargierstellung gefahren werden.

Der Betrieb der Anlage geht derart vor sich, daß zunächst der Konverter 1 mit Schrott chargiert wird. Zu diesem Zweck bringt der auf der oberen Kranbahn 19 installierte Laufkran 20 eine beladene Schrottschurre 24 zu einer Übergabestelle. Diese kann auf der Arbeitsbühne 13 oder auf Hüttenflur 23 sein, wie in den Fig. 4 und 5 dargestellt. Der Halbportalkran 5 übernimmt die Schrottschurre 24 und verfährt sie die Chargierstellung, in der durch Kippen der Schrottschurre in die Mündung des gleichfalls gekippten Konverters die Chargierung erfolgt. Diese Stellung ist in Fig. 1 mit strichpunktierten Linien angedeutet. Die während des Chargierens entstehenden Abgase, die Sekundäremissionen, strömen durch den zellenförmigen Teil 6 des Gehäuses hindurch, streichen an der Laufkatze 17 vorbei und gelangen in die Nebenabzugsleitung 12, wobei die Halle selbst frei von Rauch bleibt.

Anschließend wird der Konverter 1 mit Roheisen chargiert, wobei in gleicher Weise die Roheisenpfanne 16 von einer Übergabestelle mit dem Halbportalkran 5 übernommen wird. Nach Kippen des Konverters in die vertikale Blasstellung (in Fig. 1 strichliert dargestellt) erfolgt das Frischen, wobei die entstehenden Abgase von der Hauptabzugsleitung 4 aufgenommen werden.

Auch beim Abgießen des flüssigen Stahles kann es zu einer Rauchentwicklung kommen, u. zw. bei Durchführung eines OBM-Verfahrens mehr als bei Durchführung eines LD-Verfahrens. Während es beim LD-Verfahren im allgemeinen nicht notwendig sein wird, das Gehäuse ganz zu schließen, kann eine Verwendungsart der erfindungsgemäßen Einrichtung darin liegen, auch beim Abgießen des Stahles den Halbportalkran 5 mit dem zellenförmigen Teil 6 in Schließstellung zu bringen, ohne daß ein Behälter sich an dem Kran befindet. Bei dieser Art des Einsatzes erfolgt das Abgießen bei geschlossenem Gehäuse.

## Patentansprüche

1. Konverteranlage mit mindestens einem kippbaren Konverter (1), welcher von einem Gehäuse (2) umgeben ist, an dessen Decke (3) eine Hauptabzugsleitung (4) zum Ableiten von Frischgasen angeschlossen ist, wobei ein Teil des Gehäuses an einer Chargiereinrichtung befestigt und mit dieser verfahrbar ist, dadurch gekennzeichnet, daß die Chargiereinrichtung als ein in Hallenlängsrichtung, d.h. in Richtung der Kippachse des bzw. der Konverter (1) verfahrbarer Portalkran (5) ausgebildet ist, an dem ein zellenförmiger Gehäuseteil (6) befestigt ist, der konverterseitig (7) offen ist und in der Decke (8) eine Gasabzugsöffnung (9) aufweist, sonst jedoch geschlossen ist, wobei in der Chargierstellung und gegebenenfalls auch in der Abgießstellung der zellenförmige Teil (6) das Gehäuse (2) schließt und die Abzugsöffnung (9) in der Decke (8) unterhalb einer Nebenabzugsleitung (12) zum Ableiten der Sekundäremissionen zu stehen kommt.

2. Anlage nach Anspruch 1, dadurch gekennzeichnet, daß der Kran (5) ein Halbportalkran ist und auf der Arbeitsbühne (13) und einem Zwischenkranbahnträger (14), der an der Gehäusedecke (3) angeordnet ist, gelagert ist.

3. Anlage nach Anspruch 1 oder 2, dadurch gekennzeichnet, daß Zellenseitenwände (10; 10') mehrteilig ausgebildet sind, wobei ein Wandteil (21) zum seitlichen Einbringen des Chargierbehälters (16) beweglich ist.

4. Anlage nach einem der Ansprüche 1 bis 3, dadurch gekennzeichnet, daß in der Axbeitsbühne (13) eine Öffnung (22) zum Anheben von Chargierbehältern (16) od. dgl. mit Hilfe des Hubwerkes (18) des Portalkranes (5) vom Hüttenflur (23) vorgesehen ist.

## Claims

1. Converter plant comprising at least one tiltable converter (1) surrounded by a casing (2) to whose ceiling (3) a principal discharge conduit (4) for conducting away refining gases is connected, part of the casing being fastened to a charging device and displaceable with the same, characterised in that the charging device is designed as a portal crane (5) displaceable in the longitudinal direction of the hall, i.e. in the direction of the tilting axis of the converter(s) (1), to which a cellular casing part (6) is fastened which is open towards the converter (7) and includes a gas- discharge opening (9) in the ceiling (8), but for the remaining part is closed, the cellular part (6) closing the casing (2) in the charging position and, if desired, also in the pouring-off position, and the discharge opening (9) in the ceiling (8) coming to be below an additional discharge conduit (12) for conducting away secondary emissions.

2. Plant according to claim 1, characterised in that the crane (5) is designed as a semi-portal crane and is mounted on the working platform (13) and on an intermediate craneway girder (14) arranged at the ceiling (3) of the casing.

3. Plant according to claim 1 or 2, characterised in that the cell side walls (10, 10') are designed in several parts, one wall part (21) being movable for laterally introducing the charging container (16).

4. Plant according to any one of claims 1 to 3, characterised in that an opening (22) is provided in the working platform (13) for lifting charging containers (16) or the like from the mill floor (23) with the help of the lifting device (18) of the portal crane (5).

## Revendications

1. Installation de conversion de métal, avec au moins un convertisseur basculant (1) qui est entouré d'une enveloppe (2) au plafond (3) de laquelle se raccorde un conduit d'évacuation principal (4) pour éliminer les gaz d'affinage, une partie de l'enveloppe étant fixée à une installation de chargement et pouvant être déplacée au moyen de celle-ci, caractérisée en ce que l'installation de chargement est conformée en grue à portique (5) déplaçable dans la direction longitudinale du hall, c'est-à-dire dans la direction de l'axe de basculement du ou des convertisseurs (s) (1), la grue portant, fixée à elle, une partie d'enveloppe en forme de cellule (6) ouverte du côté (7) du convertisseur, et qui présente, dans son plafond (8) une ouverture (9) d'évacuation des gaz, mais qui par ailleurs est fermée, la partie (6) en forme de cellule fermant l'enveloppe (2) dans la position de chargement et éventuellement aussi dans la position de coulée, l'ouverture d'évacuation (9) dans le plafond (8) venant se placer en dessous d'un conduit d'évacuation auxiliaire (12) pour l'élimination des émissions secondaires.

2. Installation suivant la revendication 1, caractérisée en ce que la grue (5) est une grue à demi-portique et en ce qu'elle est montée sur la plate-forme de travail (13) et sur le support pour voie de grue intermédiaire, (14) prévu sur le plafond (3) de l'enveloppe.

3. Installation suivant l'une quelconque des revendications 1 et 2, caractérisée en ce que les parois latérales (10, 10') de la cellule sont faites de plusieurs parties, l'une des parties de parois (21) étant mobile pour permettre l'introduction latérale du récipient de chargement (16).

4. Installation suivant l'une quelconque des revendications 1 à 3, caractérisée en ce qu'il existe dans la plate-forme de travail (13) une ouverture (22) pour soulever des récipients de chargement (16) ou analogues, du plancher (23) de l'usine, à l'aide de l'appareil de levage (18) de la grue à demi-portique (5).
